# EUROPÄISCHE PATENTSCHRIFT

(11) **EP 1 224 644 B1**
(45) Veröffentlichungstag und Bekanntmachung des Hinweises auf die Patenterteilung: **02.01.2004**
(21) Anmeldenummer: 00975911.9
(22) Anmeldetag: 25.10.2000
(51) Int. Cl.: G08G 1/08, G08G 1/04

(54) **VORRICHTUNG ZUR STEUERUNG DES VERKEHRSFLUSSES AN EINER KREUZUNG, INSBESONDERE ZUR AMPELSTEUERUNG**
DEVICE FOR CONTROLLING THE FLOW OF TRAFFIC AT A CROSSROADS, ESPECIALLY FOR CONTROLLING TRAFFIC LIGHTS
DISPOSITIF POUR REGULER LE FLUX DE CIRCULATION A UN CARREFOUR, NOTAMMENT POUR REGULER LES FEUX

(30) Priorität: 27.10.1999 DE 19953008
(43) Veröffentlichungstag der Anmeldung: 24.07.2002
(73) Patentinhaber: SICK AG, 79183 Waldkirch (DE)
(72) Erfinder: HIPP, Johann, 22391 Hamburg (DE)
(74) Vertreter: Emmel, Thomas, Dipl.-Biol., Dr.
(86) Internationale Anmeldenummer: PCT/EP2000/010506
(87) Internationale Veröffentlichungsnummer: WO 2001/031608

(56) Entgegenhaltungen:
- WO-A-98/16801
- DE-A- 4 042 258
- DE-A- 19 530 281
- US-A- 4 908 615
- US-A- 5 572 202

## Beschreibung

Die Erfindung bezieht sich auf eine Vorrichtung nach dem Oberbegriff des Anspruches 1.

Gattungsgemäße Vorrichtungen werden dazu eingesetzt, den Verkehrsfluß an Kreuzungen insbesondere über eine verkehrsabhängige Ampelsteuerung flüssiger zu gestalten. Bekannte Vorrichtungen weisen z.B. Sensoreinrichtungen auf, die jeweils im Stauraum vor einer Ampel Fahrzeuge detektieren und eine der detektierten Fahrzeugdichte angepaßte Ampelsteuerung veranlassen können.

Die in gattungsgemäßen Vorrichtungen eingesetzten Sensoreinrichtungen sind z.B. Induktionsschleifen, die im Abstand von ca. 50 bis 100 m vor der Ampel in der Fahrbahn verlegt sind, und die in der Lage sind, ein über die Schleife fahrendes Fahrzeug zu detektieren und ein entsprechendes Signal an den die Ampel steuernden Computer zu senden.

Nachteilig an den bekannten Bodenschleifen ist, daß sie durch die darüber hinweg rollenden Fahrzeuge, witterungsbedingt oder durch Bauarbeiten leicht Schaden nehmen können und daher relativ wartungsintensiv sind, mit damit verbundenen hohen Kosten und Verkehrsbeeinflussungen. Außerdem erhält man mit Bodenschleifen nur punktuelle Messungen, d.h. man kann die Verkehrssituation insbesondere im Kreuzungsbereich nicht vollständig erfassen. Schließlich erlauben Bodenschleifen auch keine eindeutige Fahrzeugklassifizierung.

Demgegenüber zeigt die US 4,908,615 eine Vorrichtung zur Steuerung des Verkehrsflusses die an einer Ampel angeordnet ist. Die Vorrichtung überwacht eine Fahrbahn mittels eines parallel zur Fahrbahn ausgerichteten Strahlfächers der über ein Radar erzeugt wird, wobei der erzeugte Strahlfächer nur mit einen kleinen Winkel vertikal schräg auf einen kleinen Ausschnitt des Stauraums sieht.

Nachteilig an gattungsgemäßen Vorrichtungen ist, daß nicht alle zur Schaltung der Ampel wesentlichen Informationen erfaßt werden.

Aufgabe der vorliegenden Erfindung ist es, eine Vorrichtung zur Steuerung des Verkehrs an einer Kreuzung zu schaffen, die die Verkehrssituation gegenüber bekannten Systemen vollständiger erfaßt und damit eine genauere Anpassung z.B. der Ampelschaltung an die vorliegende Verkehrssituation ermöglicht.

Gelöst wird die Aufgabe mit einer Vorrichtung, die die kennzeichnenden Merkmale des Anspruches 1 aufweist.

Wie aus dem Stand der Technik bekannt, besteht auch die erfindungsgemäße Vorrichtung aus mindestens einer Ampel und einer mit der Ampel gekoppelten Sensoreinrichtung, die einen Strahlsender aufweist, der mindestens einen eine Fahrspur im Stauraum der Kreuzung vor der Ampel von oben parallel zur Fahrtrichtung überstreichenden Strahlfächer erzeugt und einen Empfänger, mit dem die Auftreffpunkte des Strahlfächers detektierbar sind, wobei die Sensoreinrichtung eine Auswerteinrichtung aufweist, die aus den vom Empfänger ermittelten Daten das Profil der Auftreffpunkte des Strahlfächers ermittelt und einzelne Gruppen von räumlich zusammenhängenden Auftreffpunkten Objekten zuordnet.

Erfindungsgemäß ist nun vorgesehen, daß der Strahlsender der Sensoreinrichtung ein umlaufend Laserimpulse abstrahlender Sender ist, der so angeordnet ist, daß der erzeugte Strahlfächer zusätzlich einen sich auf der dem Stauraum abgewandten Seite der Ampel bis in die Kreuzung hinein ggf. sogar darüber hinaus erstrekkenden Bereich abdeckt.

Die Verwendung des rotierenden Laserscanners bietet den Vorteil, daß ein Strahlfächer erzeugt wird, der einen großen Scanwinkel aufweist. Auf diese Weise kann die Sendeeinrichtung sowohl nach vom als auch nach hinten blicken, wodurch eine Überwachung des Kreuzungsbereichs möglich wird.

Dies bietet den Vorteil, daß neben der Überwachung der Fahrbahn zusätzlich auch Fahrzeugstauungen im Kreuzungsbereich erkannt werden, und die Schaltung der Ampel entsprechend angepaßt werden kann. So kann bei Detektion eines Staus im Kreuzungsbereich die Ampelphase so geregelt werden, daß z.B. erst auf grün umgeschaltet wird, wenn die Kreuzung wieder frei ist, wodurch ein Rückstau auf den anderen Fahrbahnen der Kreuzung vermieden wird.

Die WO 98/16801 zeigt eine Vorrichtung zur Überwachung einer Fahrbahn, wobei die Überwachung ebenfalls mittels eines durch einen Lasersender erzeugten Strahlfächer erfolgt. Jedoch ist die Vorrichtung so ausgebildet, daß nur ein Strahlfächer mit relativ kleinen Scanwinkel erzeugbar ist, so daß mit dieser Vorrichtung nur eine Überwachung der Fahrbahn jedoch nicht des gesamten Kreuzungsbereich, wie bei der vorliegenden Erfindung möglich ist.

Bevorzugt sind Empfänger und Sender in der Sensoreinrichtung gemeinsam umlaufend und in dieselbe Richtung blickend angeordnet.

Erfindungsgemäß ist die Sensoreinrichtung so angeordnet, daß eine zur Ampel führende Fahrspur im Stauraumbereich parallel zur Fahrtrichtung von oben von einem Strahlfächer überstrichen wird und dabei ein Profil der jeweils auf der Fahrspur befindlichen Objekte, in aller Regel Fahrzeuge und der Fahrbahn erstellt wird. Die Dichte der Fahrzeuge folgt aus der Zahl der Profile im abgedeckten Stauraum und den zwischen den Profilen vorhandenen Lücken.

In der erfindungsgemäßen Vorrichtung ist weiterhin eine Auswerteinrichtung vorgesehen, die die vom Empfänger pro Senderumlauf im Strahlfächer detektierten Auftreffpunkte verarbeitet. Zusammenhängende Gruppen von Auftreffpunkten können Objekte zugeordnet werden, wobei feststehende Objekte, z.B. die Straßenoberfläche in einem Lernmodus als immer vorhanden abgespeichert werden können. Zusammenhängende Gruppen von Auftreffpunkten zwischen Entfernungssprüngen oder zwischen deutlichen Änderungen gegenüber gespeicherten Daten können nicht feststehenden Objekten zugeordnet werden.

Bevorzugt wird die Bewegung nicht feststehender oder nicht gespeicherter Objekte verfolgt, indem der Ort, die Geschwindigkeit mit Richtung (vektoriell) der Objekte aus den aufeinanderfolgenden Daten der Strahlfächer berechnet wird. Die Auswerteinrichtung kann so ermitteln, ob sich die Objekte im relevanten überwachten Bereich befinden, wann sie den Bereich verlassen werden, die Objekte zählen, klassifizieren und bezüglich Priorität bewerten. Die Ergebnisse der Auswerteinrichtung können dann bei der Ampelsteuerung zugrunde gelegt werden.

Es versteht sich, daß sinnvollerweise alle zur Kreuzung hinführenden Spuren mit der beschriebenen Sensoreinrichtung überwacht werden sollten, damit eine gemeinsame optimierte Schaltung aller Kreuzungsampeln möglich ist.

Erfindungsgemäß ist die Sensoreinrichtung, wie oben erwähnt, so angeordnet, daß sie den Strahlfächer von oben auf die zu überwachende Fahrspur sendet. Nur so kann sicher ausgeschlossen werden, daß störende Gegenstände den Lichtweg unterbrechen und die Messung beeinträchtigen.

Vorzugsweise wird die Sensoreinrichtung im oberen Bereich der zugeordneten Ampel, besonders vorzugsweise an ihrem freien oberen Ende angeordnet. Da Ampeln in aller Regel so aufgestellt werden, daß sie unverdeckt auch aus größerer Distanz erkannt werden können, ist bei dieser Ausgestaltung sichergestellt, daß der Strahlfächer ebenfalls frei und ohne dazwischen liegende störende Gegenstände, wie Bäume, Häuser oder dergleichen auf die Fahrspur gesendet werden kann. Selbstverständlich kann die Sensoreinrichtung aber auch an einem separaten Pfosten oder dergleichen befestigt werden.

Die Erfindung läßt sich problemlos bei ein-, aber auch bei mehrspurigen Straßen verwirklichen. Bei mehrspurigen Straßen kann z.B. eine Sensoreinrichtung vorgesehen werden, die mehrere Sender aufweist, die jeweils den einzelnen Fahrspuren zugeordnete Strahlfächer erzeugen.

Genauso gut ist es aber auch möglich, bei z.B. zwei Fahrspuren einen Sender einzusetzen, der in einem Teil seines Umlaufes direkt auf die eine Fahrspur und in dem anderen Teil seines Umlaufes über Spiegel umgelenkt auf die andere Fahrspur sendet. Hierauf wird bei der Zeichnungsbeschreibung noch näher eingegangen.

Im folgenden soll die Erfindung von mehreren Abbildungen näher erläutert werden:
- Fig. 1: zeigt eine zu einer Ampel führende Straße im Schnitt mit einer Sensoreinrichtung gemäß der ersten Variante der Erfindung.
- Fig. 2: zeigt eine Aufsicht auf eine Kreuzung, bei der die in Fig. 1 gezeigte Ausführung vorgesehen ist.
- Fig. 3: zeigt eine Seitenansicht auf eine mit einer Sendeeinrichtung gemäß Fig. 1 ausgestatteten Ampel.
- Fig. 4: zeigt eine Schnittdetailansicht einer Sensoreinrichtung

Figur 1 zeigt einen Schnitt durch eine Fahrbahn 10 mit vier Spuren 11, 12, 13 und 14. Im gezeigten Fall führen die Spuren 11 und 12 aus der Bildebene hinaus und die Spuren 13 und 14 in die Bildebene hinein. Die Spuren sind durch Fahrbahnmarkierungen 15 und 16 sowie durch einen Mittelstreifen 17 voneinander getrennt.

Außerdem zeigt Figur 1 eine an einer in dieser Abbildung nicht zu erkennenden Kreuzung befindliche Ampel 18, zu der in Fahrtrichtung die Spuren 13 und 14 hinführen.

Erfindungsgemäß ist auf der Ampel 18 eine Sensoreinrichtung 19 vorgesehen, die wie weiter unten erläutert einen Sender enthält, der jeweils einen Strahlfächer 20, 21 aus umlaufenden Laserstrahlimpulsen auf die Spuren 13 und 14 im Bereich des Stauraumes vor der Ampel 18 sendet.

Dies ist in der Figur 2 deutlicher zu erkennen, die die Fahrbahn 10 mit den Spuren 11, 12, 13 und 14 sowie eine Kreuzung 30 zeigt, in die die Spuren 13 und 14 einmünden. Weiterhin zu erkennen ist der Sensor 19, der auf der in dieser Darstellung nicht zu erkennenden Ampel 18 angeordnet ist.

In Fig. 2 wird deutlich, daß die von der Sensoreinrichtung 19 erzeugten Strahlfächer 20 und 21 sich in den Spuren 13 und 14 über einen Bereich 22 vor der Ampel bis in die Kreuzung 30 hinein erstrecken. Der Bereich 22 wird so groß gewählt, daß herannahende Fahrzeuge in ausreichendem Abstand von der Sensoreinrichtung 19 erkannt und bei der Schaltung der Ampel 18 berücksichtigt werden können. Der Bereich 22 kann z.B. dem Abstand entsprechen, aus dem ein Autofahrer die Ampel 18 erkennen kann.

Wie oben ausgeführt und in Fig. 2 angedeutet, können sich die Strahlfächer 20 und 21 über die Ampel hinaus in den Bereich der Kreuzung hinein erstrecken. Denkbar ist sogar, daß sie über die Kreuzung hinaus auch noch den von der Kreuzung wegführenden Bereich der Spuren abdecken.

Figur 3 zeigt eine im wesentlichen mit den Figuren 1 und 2 übereinstimmende. Sensoreinrichtung 19 in Seitenansicht. Zu erkennen ist in dieser Darstellung die äußere Fahrspur 14, der dieser Fahrspur zugeordnete Strahlfächer 21, sowie von dem Strahlfächer erfaßte Objekte 23, 24, im gezeigten Fall z.B. ein Bus 23 und ein PKW 24.

Aus Fig. 3 wird deutlich, daß die Sensoreinrichtung 19 im Gegensatz zu den bekannten Bodenschleifen nicht nur eine bloße numerische Belegungsdichte der Spur 14 ermittelt. Die Einrichtung 19 ist vielmehr in der Lage, z.B. den sich gerade auf die Kreuzung 30 zu bewegenden 23 von dem davor fahrenden PKW 24 größenmäßig zu differenzieren.

Eine bevorzugt verwendeter Sensoreinrichtung 19 ist in Figur 4 im Schnitt dargestellt. Sie weist ein Gehäuse 32 auf mit einem Motor 31, welcher eine Welle 33 dreht, an der quer ein Lasersender 25 und einen diesen umgebender Empfänger 35 befestigt ist. Sender und Empfänger können im einzelnen z.B. gemäß DE 195 30 281 C2, Figur 1 ausgebildet sein.

Der Lasersender 25 sendet radial zur Achse der rotierenden Welle 33 Laserimpulse aus, die über etwa 180° Umlauf der Welle 33 im Ausführungsbeispiel lotrecht nach unten strahlend einen ersten Strahlfächer 21 aufspannen. Ein zweiter Strahlfächer 20 wird schräg zum ersten Strahlfächer 21 durch Umlenkung der Laserstrahlen an Spiegeln 28, 29 des Gehäuses 32 während des oberen Umlaufes des Lasersender 25/Empfängers 35 erzeugt.

Eine an den Lasersender 25/Empfänger 35 angeschlossene, nicht dargestellte Auswerteinrichtung ermittelt aus der jeweiligen Startzeit eines ausgesendeten Impulses und der Empfangszeit, die mit dem eingebauten Empfänger 35 ermittelt wird, die Impulslaufzeit und daraus die Entfernung bis zu dem Auftreffpunkt an einem vom Laserstrahl getroffenen Gegenstand. Aus der Winkelstellung der Welle 33, die z.B. über Winkelgeber oder sonstige Einrichtungen ermittelt wird, läßt sich das Profil der im Strahlfächer gemessenen Auftreffpunkte bestimmen.

Mit einer Sensoreinrichtung in dieser Ausführung lassen sich mit einem Sender zwei Spuren überwachen, was eine erhebliche Kosteneinsparung bedeutet. Genauso gut ist es aber auch möglich, den Spuren jeweils einen direkt abstrahlenden Sender zuzuordnen.

## Patentansprüche

1. Vorrichtung zur Steuerung des Verkehrsflusses an einer Kreuzung bestehend aus mindestens einer Ampel und einer mit der Ampel gekoppelten Sensoreinrichtung, die einen Strahlsender (25) aufweist, der mindestens einen eine Fahrspur (13, 14) im Stauraum der Kreuzung (22) vor der Ampel von oben parallel zur Fahrtrichtung überstreichenden Strahlfächer (20, 21) erzeugt und einen Empfänger (35), mit dem die Auftreffpunkte des Strahlfächers detektierbar sind, wobei die Sensoreinrichtung (19) eine Auswerteinrichtung aufweist, die aus den vom Empfänger (35) ermittelten Daten das Profil der Auftreffpunkte des Strahlfächers (20, 21) ermittelt und einzelne Gruppen von räumlich zusammenhängenden Auftreffpunkten Objekten zuordnet, **dadurch gekennzeichnet, daß** der Strahlsender ein umlaufend Laserimpulse abstrahlender Sender ist, der so angeordnet ist, daß der erzeugte Strahlfächer zusätzlich einen sich auf der dem Stauraum (22) abgewandten Seite der Ampel (18) bis in die Kreuzung (30) hinein ggf. sogar darüber hinaus erstreckenden Bereich abdeckt.

2. Vorrichtung nach Anspruch 1, **dadurch gekennzeichnet, daß** mit dem Sender (25) über Spiegel (28, 29) zwei beabstandete, unterschiedlichen Fahrbahnen (13, 14) des Stauraumes (22) zugeordnete Strahlfächer (20, 21) erzeugbar sind.

3. Vorrichtung nach einem der vorhergehenden Ansprüche, **dadurch gekennzeichnet, daß** die Sensoreinrichtung (19) im oberen Bereich einer Ampel (18) angeordnet ist.

4. Vorrichtung nach einem der vorhergehenden Ansprüche, **dadurch gekennzeichnet, daß** der Empfänger (35) in Abstrahlrichtung des Senders (25) blickend und mit diesem umlaufend angeordnet ist.

5. Vorrichtung nach einem der vorhergehenden Ansprüche, **dadurch gekennzeichnet, daß** die Auswerteinrichtung die Bewegung erfaßter Objekte durch Berechnung des Ortes, der Geschwindigkeit und Richtung aus den für aufeinanderfolgende Strahlfächer vom Empfänger detektierten Daten ermittelt.

## Claims

1. Apparatus for controlling the flow of traffic at a road junction comprising at least one set of traffic lights and a sensor device coupled to the traffic lights, which includes a transmitter (25), which produces at least one beam fan (20, 21) scanning a traffic lane (13, 14) from above parallel to the driving direction in the waiting area of the road junction (22) before the traffic lights, and a receiver (35), with which the impingement points of the beam fan may be detected, the sensor device (19) having an evaluation device, which determines the profile of the impingement points of the beam fan (20, 21) from the data detected by the receiver (35), and associates individual groups of spatially coherent impingement points with objects, **characterised in that** the transmitter is a transmitter which emits rotating laser pulses and is so arranged that the beam fan which is produced additionally covers a region on the side of the traffic lights (18) remote from the waiting area (22) extending into the road junction (30) and optionally even beyond.

2. Apparatus as claimed in claim 1, **characterised in that** two spaced beam fans (20, 21), which are associated with different traffic lanes (13, 14) of the waiting area (22), may be produced with the transmitter (25) by mean of mirrors (28, 29).

3. Apparatus as claimed in one of the preceding claims, **characterised in that** the sensor device (19) is arranged in the upper region of a traffic light (18).

4. Apparatus as claimed in one of the preceding claims, **characterised in that** the receiver (35) is arranged to look in the radiating direction of the transmitter (25) and to rotate with it.

5. Apparatus as claimed in one of the preceding claims **characterised in that** the evaluation device determines the movement of detected objects by calculating the location, the speed and direction from the data detected by the receiver for successive beam fans.

## Revendications

1. Dispositif de régulation du flux de circulation à un carrefour, comportant au moins un feu de circulation et un système détecteur couplé audit feu et présentant un émetteur à faisceau (25) produisant au moins un faisceau en éventail (20, 21 ) balayant par en haut et dans le sens de la circulation une voie (13, 14) dans la zone d'immobilisation du carrefour (22) devant le feu de circulation, et un récepteur (35) permettant de détecter les points d'incidence du faisceau en éventail, le système détecteur (19) étant équipé d'une unité d'évaluation qui détermine à partir des données saisies par le récepteur (35) le profil des points d'incidence du faisceau en éventail (20, 21) et affecte à des objets les différents groupes de points d'incidence contigus, **caractérisé en ce que** l'émetteur à faisceau est un émetteur rotatoire d'impulsions laser disposé de façon à ce que le faisceau en éventail émis couvre en outre un secteur s'étendant du côté du feu de circulation (18) opposé à la zone d'immobilisation (22) jusque dans le carrefour (30), voire au-delà .

2. Dispositif selon la revendication 1, **caractérisé en ce que** l'émetteur (25) permet, par l'intermédiaire de miroirs (28,29), de produire deux différents faisceaux (20, 21) affectés à des voies séparées (13, 14) de la zone d'immobilisation (22).

3. Dispositif selon l'une des revendications précédentes, **caractérisé en ce que** le système détecteur (19) est disposé dans la section supérieure d'un feu de circulation (18).

4. Dispositif selon l'une des revendications précédentes, **caractérisé en ce que** le récepteur (35) est orienté dans le sens de rayonnement de l'émetteur (25) et agencé de façon à tourner avec celui-ci.

5. Dispositif selon l'une des revendications précédentes, **caractérisé en ce que** l'unité d'évaluation détermine le mouvement des objets détectés en en calculant le lieu, la vitesse et le sens à partir des données détectées par le récepteur pour les faisceaux successifs.
